# EUROPÄISCHE PATENTSCHRIFT

(11) **EP 1 819 447 B1**
(45) Veröffentlichungstag und Bekanntmachung des Hinweises auf die Patenterteilung: **20.02.2008**
(21) Anmeldenummer: 05818237.9
(22) Anmeldetag: 08.12.2005
(51) Int. Cl.: B05B 15/12

(54) **PULVERBESCHICHTUNGSKABINE ODER UNTERBAU DAFÜR**
POWDER COATING CABIN OR SUBSTRUCTURE THEREFOR
CABINE D'APPLICATION DE REVETEMENT PULVERULENT OU INFRASTRUCTURE POUR CETTE DERNIERE

(30) Priorität: 09.12.2004 DE 102004059602
(43) Veröffentlichungstag der Anmeldung: 22.08.2007
(73) Patentinhaber: ITW Gema AG, 9015 St. Gallen (CH)
(72) Erfinder: GELAIN, Silvano, CH-9030 Abtwill (CH)
(74) Vertreter: Meissner, Bolte & Partner
(86) Internationale Anmeldenummer: PCT/IB2005/003711
(87) Internationale Veröffentlichungsnummer: WO 2006/061702

(56) Entgegenhaltungen:
- EP-A- 1 125 639
- EP-A- 1 162 002
- DE-A1- 10 350 332

## Beschreibung

Die Erfindung betrifft eine Pulverbeschichtungskabine oder einen Unterbau dafür gemäß dem Oberbegriff von Anspruch 1.

Vergleichbare Pulverbeschichtungskabinen und ein Unterbau dafür sind aus der EP 1 162 002 A2 und aus der Gebrauchsmusterschrift DE 203 05 947 U1 bekannt.

Durch die Erfindung soll die Aufgabe gelöst werden, eine Möglichkeit zu schaffen, durch welche die Höhe des unteren Kabinenbereiches bzw. die Höhe des Unterbaus reduziert werden kann. Ferner soll der Wirkungsgrad von Sprühbeschichtungsverfahren verbessert werden.

Diese Aufgabe wird gemäß der Erfindung durch die Merkmale von Anspruch 1 gelöst.

Weitere Merkmale der Erfindung sind in den Unteransprüchen enthalten.

Die Erfindung wird im Folgenden mit Bezug auf die hier beiliegenden Zeichnungen anhand von bevorzugten Ausführungsformen als Beispiele beschrieben. In den Zeichnungen zeigen
- Fig. 1: schematisch einen vertikalen Querschnitt durch den unteren Endabschnitt oder einen Unterbau einer Pulversprühbeschichtungskabine nach der Erfindung,
- Fig. 2: schematisch einen vertikalen Querschnitt eines unteren Endabschnittes oder eines Unterbaus einer Pulversprühbeschichtungskabine gemäß einer weiteren Ausführungsform nach der Erfindung,
- Fig. 3: schematisch eine Seitenansicht einer Pulversprühbeschichtungskabine nach der Erfindung,
- Fig. 4: schematisch eine Draufsicht auf die Pulversprühbeschichtungskabine nach Fig. 3,
- Fig. 5: eine stirnseitige Ansicht der Pulversprühbeschichtungskabine von Fig. 3 von rechts gesehen,
- Fig. 6: schematisch eine vertikale Querschnittsansicht längs der Ebene VI-VI von Fig. 3,
- Fig. 7: ein bezüglich Fig. 6 vergrößertes Detail von Fig. 6,
- Fig. 8: schematisch eine Draufsicht auf die Pulversprühbeschichtungskabine bzw. deren Unterbau von Fig. 1,
- Fig. 9: ein Detail von Fig. 8 im vertikalen Querschnitt längs der Ebene IX-IX von Fig. 8 gesehen,
- Fig. 10: schematisch einen vertikalen Kabinenquerschnitt einer weiteren Ausführungsform nach der Erfindung,
- Fig. 11: schematisch einen vertikalen Kabinenquerschnitt einer nochmals weiteren Ausführungsform nach der Erfindung,
- Fig. 12: schematisch einen vertikalen Kabinenquerschnitt einer nochmals weiteren Ausführungsform nach der Erfindung,
- Fig. 13: schematisch eine Draufsicht auf die Pulversprühbeschichtungskabine nach Fig. 12,
- Fig. 14: schematisch einen vertikalen Querschnitt einer weiteren Ausführungsform eines unteren Abschnittes oder eines Unterbaus einer Pulversprühbeschichtungskabine nach der Erfindung.

Im Rahmen der vorliegenden Beschreibung werden alle Elemente, welche sich in einer Pulversprühbeschichtungskabine unterhalb des Bewegungsweges der zu beschichtenden Beschichtungsobjekte und unterhalb von den Sprühstahlen von Beschichtungsgeräten befinden, welch letztere auch als Sprühpistolen bezeichnet werden, insgesamt als Kabinenboden bezeichnet.

Bei der in Fig. 1 gezeigten Ausführungsform nach der Erfindung sind äußere Bodenklappen 2 und 4 benachbart zu äußeren Längswänden 6 und 8 angeordnet und um eine sich in Längsrichtung erstreckende Drehachse 10 bzw. 12 drehbar angeordnet. Zwischen den äußeren Bodenklappen 2, 4 und den ihnen benachbarten äußeren Längswänden 6, 8 ist jeweils ein sich in Längsrichtung erstreckender äußerer Bodenlängsspalt 14 bzw. 16 gebildet.

In dem zwischen den beiden äußeren Bodenklappen 2 und 4 gelegenen Bodenbereich ist mindestens ein weiterer Bodenteil 18 vorgesehen, welcher oder von welchen einer in Kabinenquerrichtungsmitte als Bodenmittelteil angeordnet ist. Bei der Ausführungsform nach Fig. 1 ist der weitere Bodenteil gleichzeitig der Bodenmittelteil 18. Ein innerer Bodenlängsspalt 20 bzw. 22 ist jeweils zwischen der äußeren Bodenklappe 2, 4 und dem ihr benachbarten mindestens einen Bodenteil gebildet, welch letzterer in Fig. 1 der Bodenmittelteil 18 ist.

Die Weite der äußeren und inneren Bodenlängsspalte 14, 16, 20 und 22 ist durch Drehen der ihnen benachbarten Bodenklappen, im vorliegenden Falle der äußeren Bodenklappen 2 und 4 um ihre Drehachsen 10 bzw. 12 verstellbar.

Die eine äußere Bodenklappe 2 und die ihr benachbarten Längsspalten 14 und 20 überdecken einen Absaugkanal 26, welcher sich in Kabinenlängsrichtung vorzugsweise über die gesamte Kabinenlänge erstreckt. Die andere äußere Bodenklappe 4 und die ihr benachbarten Längsspalten 16 und 22 überdecken einen weitern Absaugkanal 28, welcher sich in Kabinenlängsrichtung vorzugsweise über die gesamte Kabinenlänge erstreckt.

Die beiden Absaugkanäle 26 und 28 sind über Fluidleitungen 30 bzw. 32 an eine Pulverabsaugvorrichtung 34, vorzugsweise eine Pulverrückgewinnungsvorrichtung angeschlossen. Am Ausgang der Absaugkanäle 26 und 28 oder in den Fluidleitungen 30 und 32 kann sich eine Strömungsdrossel 36 bzw. 38 befinden, so dass durch Schließen einer der beiden Strömungsdrosseln die Saugwirkung in der betreffenden anderen Fluidleitung und damit in dem betreffenden anderen Absaugkanal 26 oder 28 erhöht wird. Die Pulverabsaugvorrichtung kann beliebig ausgebildet sein. Sie enthält beispielsweise einen Zyklon 40 zur Abscheidung von zurückgewonnenem Überschusspulver 42, ein Saug-Gebläse 44 und einen Abluftfilter 46, durch welchen die aus der Pulversprühbeschichtungskabine abgesaugte Luft in die freie Atmosphäre abgegeben werden kann.

In Fig. 1 ist der mittlere Bodenteil 18 als von einer Person begehbarer Bodenteil stabil ausgebildet. Der begehbare Bodenteil 18 ist auf seiner Oberseite mit Druckluftauslässen 50 zum Blasen von Druckluft 52 über die Oberfläche 54 des begehbaren Bodenteils 18 in Richtung zu mindestens einem, gemäß Fig. 1 in Richtung zu den beiden inneren Bodenlängsspalten 20 bzw. 22 versehen.

Die Druckluftauslässe 50 sind an eine Druckluftquelle 56 anschließbar, beispielsweise einen Druckregler oder ein anderes Druckeinstellelement, welches seinerseits an einem Druckluftspender angeschlossen ist, beispielsweise ein Druckluftnetz oder an einem Druckluftbehälter.

Fig. 1 zeigt die beiden äußeren Bodenklappen 2 und 4 in einer horizontalen Drehposition, in welcher die Bodenlängsspalten 14, 16, 20 und 22 ihre kleinste Weite haben. Die äußeren Bodenklappen 2 und 4 sind derart ausgebildet, dass ihre Oberfläche in dieser Position mit der Oberfläche 54 des begehbaren Bodenteils 18 fluchtet. Beim Sprühen von Beschichtungspulver abfallendes Überschusspulver kann durch die Bodenlängsspalten 14, 16, 20 und 22 in die Absaugkanäle 26 und 28 fallen.

Zum Reinigen der Pulversprühbeschichtungskabine können die Bodenklappen 2 und 4 in eine Schrägstellung gedreht werden, wie dies beispielsweise in Fig. 1 durch eine gestrichelt dargestellte Position der Bodenklappe 4 gezeigt ist. Dadurch kann einen Person, welche die Pulversprühbeschichtungskabine mittels einer Druckluftpistole oder Druckluftlanze mit Druckluft ausbläst, auch in die Absaugkanäle26 und 28 hinein sehen, um deren Sauberkeit zu überprüfen. Auch können die Bodenklappen 2, 4 so weit gedreht werden, dass auch ihre Unterseite mit Druckluft abgeblasen werden kann.

Die Ausführungsform von Fig. 2 ist identisch mit der von Fig. 1, mit der Ausnahme, dass die äußeren Bodenklappen 2 und 4, wenn sie auf kleinste Weite der ihnen benachbarten Bodenlängsspalten 14, 16 eingestellt sind, höher angeordnet sind als die Oberfläche 54 des begehbaren Bodenteils 18, wobei zumindest die Unterseiten 60 der Bodenklappen 2, 4 an ihrem inneren Ende höher angeordnet sind als die Oberfläche 54 des begehbaren Bodeteils 18, so dass diese Flügelunterseiten 60 von der Druckluft 52 weggeblasenes Pulver in die Absaugkanäle 26 bzw. 28 leiten.

Fig. 2 zeigt die Bodenklappen 2 und 4 in ausgezogenen Linien in einer horizontalen Ausrichtung während des Sprühbeschichtungsbetriebes, und in gestrichelten Linien in einer Schrägstellung zum Reinigen der Pulversprühbeschichtungskabine. In dar in Fig. 2 gestrichelt gezeichneten Schrägstellung der Bodenklappen 2 und 4 kann eine Bedienungsperson bis in die unteren Ecken der Absaugkanäle 26 und 28 sehen und beobachten, ob auch die Absaugkanäle sauber gereinigt werden. Auch besteht die Möglichkeit, die Bodenklappen 2 und 4 um 180° drehbar zu gestalten, damit ihre Unterseiten nach oben gedreht werden und dann ebenfalls mit Druckluft abgeblasen werden können zum Reinigen vor einem Farbwechsel (Pulverwechsel).

Die in den Fig. 3, 4 und 5 dargestellte Pulversprühbeschichtungskabine 62 ist in ihrem unteren Bereich entsprechend den Fig. 1 und 2 ausgebildet oder mit einem Unterbau nach den Fig. 1 oder 2 versehen. Beschichtungsobjekte 64 sind von einer Hänge-Fördervorrichtung 66 in Bewegungsrichtung 68 in Längsrichtung durch die Pulversprühbeschichtungskabine 62 hindurch transportierbar und in ihr durch Automatikpistolen 70 mit Pulver besprühbar. Außerhalb der Sprühbeschichtungskabine kann sich an deren Eingängen und Ausgängen 72 bzw. 74 jeweils ein Freihand-Sprühbeschichtungsplatz 76 bzw. 78 befinden.

Wie die Fig. 6, 7, 8 und 9 zeigen, sind die Bodenklappen 2 und 4 der Sprühbeschichtungskabine 62 von einem Antrieb 80 in verschiedene Drehpositionen um eine in Kabinenlängsrichtung verlaufende Drehachse 10 bzw. 12 drehbar. Alternativ kann für jede Bodenklappe eigener Antrieb vorgesehen sein oder für alle Bodenklappen ein gemeinsamer Antrieb vorgesehen sein. Der Antrieb 80 kann ein Elektromotor oder Pneumatikmotor oder Hydraulikmotor sein, vorzugsweise ein Zylinder mit einem vor- und zurückbewegbaren Stößel 82, um die betreffende Bodenklappe 2 und/oder 4 jeweils in die eine oder andere Richtung zu drehen.

Die Bodenklappen 2 und 4 können auf ihrer Oberseite ebenfalls mit Druckluftauslässen 50 versehen sein zum Blasen von Druckluft in die eine oder andere benachbarte Bodenlänggspalte 14, 16, 20 und 22. Meistens reichen jedoch Druckluftauslässe 50 auf dem begehbaren Bodenteil 18 zum Reinigen auch der Oberflächen der Bodenklappen 2 und 4.

Die Druckluft kann den Druckluftauslässen 50 der Bödenklappen 2 und 4 vorzugsweise durch einen Druckluftweg 84 zugeführt werden, welcher sich axial zur Drehachse 10 bzw. 12 in die betreffende Bodenklappe 2 bzw. 4 hinein und innerhalb der Bodenklappe quer zur Drehachse bis zur Oberseite dieser Bodenklappe erstreckt.

In der Pulversprühbeschichtungskabine befindet sich in ihrem unteren Bereich, welcher als Unterbau der Kabine ausgebildet sein kann, an mindestens einem, vorzugsweise an beiden Längsenden eine Absaugöffnung 92, 94, 96, 98 im Kabinenboden über jeweils einem der Absaugkanäle 26 bzw. 28. Diese Absaugöffnungen sind vorzugsweise benachbart zu den Stirnseiten der äußeren Bodenklappen 2, 4 diesen gegenüber liegend gebildet, wie dies Fig. 8 schematisch zeigt.

Gemäß der in Fig. 12 und 13 gezeigten Ausführungsform der Erfindung können die Absaugöffnungen anstatt stirnseitig von den Bodenklappen 2, 4 oder zusätzlich, an den Längsenden des begehbaren mittleren Bodenteils 18 gebildet sein, wie dies in Fig. 13 für Absaugöffnungen 100 und 102 gezeigt ist. Die Fig. 12 und 13 zeigen eine im Horizontalquerschnitt zylindrisch runde Kabine, während die anderen Figuren eine im Horizontalquerschnitt rechteckige Kabine zeigen.

Fig. 14 zeigt eine der Fig. 2 ähnliche Ausführungsform mit der Ausnahme, dass in Fig. 14 der innere Klappenteil 112 bzw. 114 der beiden Bodenklappen 2 und 4 den benachbarten Bodenteil 18 überlappt, wenn die Bodenklappen 2 bzw. 4 auf eine kleinste Weite der Bodenlängsspalte 14, 16, 20 und 22 eingestellt sind. Dadurch wird die Pulverabsaugwirkung in horizontaler Richtung verstärkt, jedoch in vertikaler Richtung zu den Beschichtungsobjekten reduziert. Dies hat eine Reduzierung der Störung der Sprühbeschichtungswolke zur Folge, welche auf die Beschichtungsobjekte gesprüht wird.

Bei der in Fig. 10 gezeigten Ausführungsform des unteren Abschnittes oder eines Unterbaus einer Pulversprühbeschichtungskabine nach der Erfindung ist wiederum der Bodenmittelteil als der begehbare Bodenteil 18 ausgebildet. Zwischen ihm und den beiden äußeren Bodenklappen 2 und 4 ist jeweils eine zweiflügelige innere Bodenklappe 122 bzw. 124 angeordnet und diese ist jeweils um eine Längsachse 132 bzw. 134 drehbar angeordnet. Die inneren Bodenklappen 122, 124 begrenzen auf ihrer Außenseite zusammen mit den äußeren Bodenklappen 2 bzw. 4 die inneren Längsspalte 20 bzw. 22. Ferner begrenzen die inneren Bodenklappen 122 bzw. 124 auf ihrer Innenseite zusammen mit dem begehbaren Bodenteil 18 innerste Bodenlängsspalte 136 bzw. 138. Die beiden Bodenklappen 2 und 122 und die von ihnen begrenzten Bodenlängsspalte 14, 20 und 136 überdecken den einen Absaugkanal 26. Die anderen beiden Bodenklappen 4, 124 sowie die von diesen begrenzten Bodenlängsspalte 16, 22 und 138 überdecken den anderen Absaugkanal 28.

Fig. 11 zeigt schematisch eine weitere Ausführungsform eines unteren Abschnittes oder eines Unterbaus einer Pulversprühbeschichtungskabine, bei welcher der Bodenmittelteil eine mittlere Bodenklappe 302 ist, welche um eine sich in Längsrichtung erstreckende Drehachse 310 drehbar angeordnet ist. Zwischen der mittleren Bodenklappe 302 und den beiden äußeren Bodenklappen 2 und 4 ist jeweils ein von Personen begehbarer Bodenteil 318 bzw. 418 angeordnet, welcher auf seiner Innenseite zusammen mit der mittleren Bodenklappe 302 einen innersten Bodenlängsspalt 336 bzw. 338 bildet und welcher auf seiner Außenseite zusammen mit der betreffenden äußeren Bodenklappe 2 bzw. 4 jeweils einen der inneren Bodenlängsspalte 20 bzw. 22 begrenzt. Die mittlere Bodenklappe 302 und die von ihr begrenzten Bodenlängsspalte 336 und 338 überdecken einen Absaugkanal 326.

Bei allen Ausführungsformen der Erfindung sind die Absaugkanäle 26, 28 oder 26, 28, 326 an eine gemeinsame Pulverabsaugvorrichtung 34 angeschlossen, wie dies Fig. 1 zeigt. Es besteht jedoch auch die Möglichkeit, die Absaugkanäle getrennt voneinander an eigene Pulverabsaugvorrichtungen anzuschließen.

Ferner besteht bei allen Ausführungsformen der Erfindung die Möglichkeit, die Querrichtung von der Mitte der Kabine oder des Unterbaus weiter entfernten Bodenlängsspalte mit einer größeren Spaltweite zu versehen als die näher bei der Kabinenmitte liegenden Bodenlängsspalte, um dadurch im Kabinenrandbereich eine stärkere Saugwirkung zu erzielen als zur Kabinenmitte hin.

Ferner besteht bei allen Ausführungsformen der Erfindung auch die Möglichkeit, die einzelnen Bodenteile 2, 4, 18, 302, 318, 418 derart anzuordnen, dass aus den von der Kabinenmitte in Querrichtung zu den Kabinenseitenwänden hin die Bodenteile stufenartig zunehmend höher angeordnet sind, oder umgekehrt stufenartig zunehmend absteigend angeordnet sind.

Die Patentansprüche betreffen Beispiele von bevorzugten Ausführungsformen der Erfindung. Die Erfindung betrifft jedoch auch die Verwendung von jedem einzelnen Merkmal und von Unterkombinationen von Merkmalen, welche in den Patentansprüchen, der Beschreibung und/oder den Zeichnungen offenbart sind.

Gleiche Bezugszahlen bezeichnen gleiche Teile.

Bei allen Ausführungsformen der Erfindung ist die Drehachse 10, 12 bzw. 132, 134 bzw. 310 vorzugsweise von beiden seitlichen Klappenenden entfernt angeordnet, vorzugsweise in Klappenmitte entsprechend den Zeichnungen, so dass die Bodenklappen auch als zweiflügelige Bodenklappen bezeichnet werden können.

## Patentansprüche

1. Pulversprühbeschichtungskabine oder Unterbau dafür, enthaltend einen Kabinenboden, oberhalb von welchem Beschichtungsobjekte in einer KabinenLängsrichtung durch die Kabine hindurch transportierbar sind, und enthaltend äußere Längswände;
**dadurch gekennzeichnet,**
**dass** äußere Bodenklappen (2, 4) als Bodenteile benachbart zu den äußeren Längswänden (6, 8) und um eine in Längsrichtung sich erstreckende Drehachse (10, 12) drehbar angeordnet sind, wobei zwischen den äußeren Bodenklappen (2, 4) und den Längswänden (6, 8) jeweils ein sich in Längsrichtung erstreckender äußerer Bodenlängsspalt (14, 16) gebildet ist; dass zwischen den beiden äußeren Bodenklappen (2, 4) ein Bereich ist, in welchem mindestens ein weiterer Bodenteil (18, 302, 318, 418; 122, 124, 18) vorgesehen ist, welcher oder von welchen einer (18; 302) in Kabinenquerrichtungsmitte als Bodenmittelteil angeordnet ist; und dass ein innerer Bodenlängsspalt (20, 22) jeweils auf der vom äußeren Bodenlängsspalt (14, 16) abgewandten Innenseite der äußeren Bodenklappen (2, 4) jeweils zwischen der äußeren Bodenklappe (2, 4) und dem ihr benachbarten mindestens einen weiteren Bodenteil (18; 122, 124; 318, 418) gebildet ist; dass die Weite der Bodenlängsspalten durch Drehen der ihnen benachbarten Bodenklappen verstellbar ist; dass die Bodenklappen und die Bodenlängsspalten über mindestens einem Absaugkanal (26, 28; 326) angeordnet sind und diesen bzw. diese überdecken; dass von dem mindestens einen weiteren Bodenteil mindestens einer ein begehbarer Bodenteil (18; 318, 418) ist; dass der begehbare Bodenteil (18; 318, 418) auf seiner Oberseite mit Druckluftauslässen (50) zum Blasen von Druckluft über die Oberfläche des begehbaren Bodenteils in Richtung zu mindestens einem der sich auf beiden Längsseiten des begehbaren Bodenteils befindlichen Bodenlängsspalte (20, 22; 136, 138; 20, 22, 336, 338) versehen ist.

2. Pulversprühbeschichtungskabine oder Unterbau dafür nach Anspruch 1,
**dadurch gekennzeichnet,**
**dass** der Bodenmittelteil (18) als der begehbare Bodenteil ausgebildet ist und dass die inneren Bodenlängsspalten (20, 22) einerseits von diesem begehbaren Bodenmittelteil (18) und andererseits von den beiden äußeren Bodenklappen (2, 4) begrenzt sind.

3. Pulversprühbeschichtungskabine oder Unterbau dafür nach Anspruch 1,
**dadurch gekennzeichnet,**
**dass** der Bodenmittelteil (18) als der begehbare Bodenteil ausgebildet ist; dass zwischen dem begehbaren Bodenmittelteil (18) und den beiden äußeren Bodenklappen (2, 4) jeweils eine innere Bodenklappe (122, 124) angeordnet ist; dass die inneren Bodenklappen (122, 124) um eine Längsachse (132, 134) drehbar angeordnet sind und auf ihrer Außenseite zusammen mit den äußeren Bodenklappen (2, 4) die inneren Bodenlängsspalten (20, 22) begrenzen und auf ihrer Innenseite zusammen mit dem begehbaren Bodenmittelteil (18) innerste Bodenlängsspalten (136, 138) begrenzen, wobei die inneren Bodenklappen (122, 124) und die innersten Bodenlängsspalten (136, 138) über einem des mindestens einen Absaugkanals (26, 28) angeordnet sind und diesen überdecken.

4. Pulversprühbeschichtungskabine oder Unterbau dafür nach Anspruch 1,
**dadurch gekennzeichnet,**
**daß** der Bodenmittelteil (302) eine mittlere Bodenklappe ist, welche um eine sich in Längsrichtung erstreckende Drehachse (310) drehbar angeordnet ist; dass zwischen der mittleren Bodenklappe (302) und den beiden äußeren Bodenklappen (2, 4) jeweils ein begehbarer Bodenteil (318, 418) angeordnet ist, welcher auf seiner Innenseite zusammen mit der mittleren Bodenklappe (302) einen innersten Bodenlängsspalt (336, 338) bildet und welcher auf seiner Außenseite zusammen mit der betreffenden äußeren Bodenklappe (2, 4) jeweils einen von den beiden inneren Bodenlängsspalten (20, 22) begrenzt, wobei die mittlere Bodenklappe (302) und die von ihr begrenzten innersten Bodenlängsspalten (336, 338) über einem des mindestens einen Absaugkanals (326) angeordnet sind und dieser Absaugkanal zu der mittleren Bodenklappe (302) und zu den innersten Bodenlängsspalten (336, 338) hin offen ist.

5. Pulversprühbeschichtungskabine oder Unterbau dafür nach mindestens einem der vorhergehenden Ansprüche,
**dadurch gekennzeichnet,**
**dass** auf der Oberseite von mindestens einer der Bodenklappen (2, 4; 122, 124; 302) Druckluftauslässe (50) zum Blasen von Druckluft in Richtung zu mindestens einer-der von dieser Bodenklappe begrenzten Bodenlängsspalten (14, 16; 20, 22; 136, 138; 336, 338) vorgesehen ist.

6. Pulversprühbeschichtungskabine oder Unterbau dafür nach Anspruch 5,
**dadurch gekennzeichnet,**
**dass** ein Druckluftweg (84) axial zur Drehachse (10, 22; 132, 134; 310) in die mindestens eine Bodenklappe hinein und innerhalb der Bodenklappe quer zur Drehachse bis zur Oberseite dieser Bodenklappe gebildet ist.

7. Pulversprühbeschichtungskabine oder Unterbau dafür nach mindestens einem der vorhergehenden Ansprüche,
**dadurch gekennzeichnet,**
**dass** in ihr bzw. in ihm mindestens an einem Längsende, vorzugsweise an beiden Längsenden, mindestens eine Absaugöffnung (92, 94, 96, 98; 100, 102) im Kabinenboden über einem des mindestens einen Absaugkanals (26, 28; 326) gebildet ist und mit diesem Absaugkanal verbunden ist.

8. Pulversprühbeschichtungskabine oder Unterbau dafür nach Anspruch 7,
**dadurch gekennzeichnet,**
**dass** mindestens eine der Absaugöffnungen (92, 94, 96, 98) einer Stirnseite der äußeren Bodenklappen (2, 4) gegenüber liegend gebildet ist.

9. Pulversprühbeschichtungskabine oder Unterbau dafür nach mindestens einem der vorhergehenden Ansprüche,
**dadurch gekennzeichnet,**
**dass** mindestens eine der Absaugöffnungen (100, 102) in einem Längs-Endabschnitt des begehbaren Bodenteils (18) oder an eine Stirnseite des begehbaren Bodenteils (18) angrenzend gebildet ist.

10. Pulversprühbeschichtungskabine oder Unterbau dafür nach mindestens einem der vorhergehenden Ansprüche,
**dadurch gekennzeichnet,**
**dass** mehrere Absaugkanäle (26, 28; 26, 28, 326) vorgesehen sind, die verschiedenen Bodenlängsspalten (14, 16, 20, 22; 136, 138; 336, 338) und verschiedenen Bodenklappen (2, 4; 122, 124; 302) zugeordnet sind.

11. Pulversprühbeschichtungskabine oder Unterbau dafür nach mindestens einem der vorhergehenden Ansprüche,
**dadurch gekennzeichnet,**
**dass** die in Querrichtung von der Mitte der Kabine oder des Unterbaus weiter entfernten Bodenlängsspalte eine für den Sprühbeschichtungsbetrieb definierte größere Spaltweite aufweisen als die näher bei der Mitte angeordneten Bodenlängsspalten.

12. Pulversprühbeschichtüngskabine oder Unterbau dafür nach mindestens einem der vorhergehenden Ansprüche,
**dadurch gekennzeichnet,**
**dass** die von der Quermitte der Kabine bzw. des Unterbaues in Querrichtung weiter entfernten Bodenteile, welche die Form eines begehbaren Bodenteils oder die Form einer der Bodenklappen haben, höher angeordnet sind als die näher zur Mitte angeordneten Bodenteile, wobei die Unterseite der Bodenklappen mindestens an der inneren Klappenlängsseite höher liegt als die Oberseite des innen benachbarten Bodenteils.

13. Pulversprühbeschichtungskabine oder Unterbau dafür nach mindestens einem der vorhergehenden Ansprüche,
**dadurch gekennzeichnet,**
**dass** der innere Klappenteil (112, 114) der äußeren Bodenklappen (2, 4) den benachbarten Bodenteil (18) überlappt, wenn die äußeren Bodenklappen auf eine kleinste Weite der inneren Bodenlängsspalte (20, 22) eingestellt sind.

## Claims

1. Powder spray coating cabin or substructure therefor, containing a cabin floor, above which objects to be coated can be transported through the cabin in a cabin longitudinal direction, and containing outer longitudinal walls;
**characterized in that**
outer floor flaps (2, 4) as floor parts are arranged adjacent to the outer longitudinal walls (6, 8) and such that they can be rotated about an axis of rotation (10, 12) extending in the longitudinal direction, in each case an outer longitudinal floor gap (14, 16) extending in the longitudinal direction being formed between the outer floor flaps (2, 4) and the longitudinal walls (6, 8); **in that**, between the two outer floor flaps (2, 4) there is a region in which at least one further floor part (18, 302, 318, 418; 122, 124, 18) is provided, which are or one of which (18; 302) is arranged in the centre of the cabin transverse direction as a floor centre part; and **in that** an inner longitudinal floor gap (20, 22) is in each case formed on the inner side of the outer floor flaps (2, 4) facing away from the outer longitudinal floor gap (14, 16), in each case between the outer floor flap (2, 4) and the at least one further_floor part (18; 122, 124; 318, 418) adjacent to it; **in that** the width of the longitudinal floor gaps can be adjusted by rotating the floor flaps adjacent to them; **in that** the floor flaps and the longitudinal floor gaps are arranged above at least one suction duct (26, 28; 326) and cover the latter; **in that**, of the at least one floor part, at least one is a floor part that can be walked on (18, 318, 418); **in that** the floor part (18; 318, 418) that can be walked on is provided on its upper side with compressed air outlets (50) for blowing compressed air over the surface of the floor part that can be walked on in the direction of at least one of the longitudinal floor gaps (20, 22; 136, 138; 20, 22, 336, 338) located on both longitudinal sides of the floor part that can be walked on.

2. Powder spray coating cabin or substructure therefor according to Claim 1, **characterized in that** the floor centre part (18) is formed as the floor part that can be walked on and **in that** the inner longitudinal floor gaps (20, 22) are bounded on one side by this floor centre part (18) that can be walked on and on the other side by the two outer floor flaps (2, 4).

3. Powder spraying coating cabin or substructure therefor according to Claim 1, **characterized in that** the floor centre part (18) is formed as the floor part that can be walked on; **in that** an inner floor flap (122, 124) is arranged in each case between the floor centre part (18) that can be walked on and the two outer floor flaps (2, 4); **in that** the inner floor flaps (122, 124) are arranged such that they can be rotated about a longitudinal axis (132, 134) and, on their outer side, together with the outer floor flaps (2, 4), bound the inner longitudinal floor gaps (20, 22) and, on their inner side, together with the floor centre part (18) that can be walked on, bound innermost longitudinal floor gaps (136, 138), the inner floor flaps (122, 124) and the innermost longitudinal floor gaps (136, 138) being arranged over one of the at least one suction ducts (26, 28) and covering the latter.

4. Powder spray coating cabin or substructure therefor according to Claim 1, **characterized in that** the floor centre part (302) is a central floor flap, which is arranged such that it can be rotated about an axis of rotation (310) extending in the longitudinal direction; **in that** in each case a floor part (318, 418) that can be walked on is arranged between the central floor flap (302) and the two outer floor flaps (2, 4), on its inner side, together with the central floor flap (302), forms an innermost longitudinal floor gap (336, 338) and, on its outer side, together with the relevant outer floor flap (2, 4), in each case bounds one of the two inner longitudinal floor gaps (20, 22), the central floor flap (302) and the innermost longitudinal floor gaps (336, 338) bounded by it being arranged over one of the at least one suction ducts (326) and this suction duct being open towards the central floor flap (302) and towards the innermost longitudinal floor gaps (336, 338).

5. Powder spray coating cabin or substructure therefor according to at least one of the preceding claims, **characterized in that**, on the upper side of at least one of the floor flaps (2, 4; 122, 124; 302), there are provided compressed air outlets (50) for blowing compressed air in the direction of at least one of the longitudinal floor gaps (14, 16; 20, 22; 136, 138; 336, 338) bounded by this floor flap.

6. Powder spray coating cabin or substructure therefor according to Claim 5, **characterized in that** one compressed air path (84) is formed axially with respect to the axis of rotation (10, 22; 132, 134; 310) into the at least one floor flap and, inside the floor flap, transversely with respect to the axis of rotation as far as the upper side of this floor flap.

7. Powder spray coating cabin or substructure therefor according to at least one of the preceding claims, **characterized in that** in it, at least at one longitudinal end, preferably at both longitudinal ends, at least one suction opening (92, 94, 96, 98; 100, 102) is formed in the cabin floor above one of the at least one suction ducts (26, 28; 326) and is connected to this suction duct.

8. Powder spray coating cabin or substructure therefor according to Claim 7, **characterized in that** at least one of the suction openings (92, 94, 96, 98) is formed opposite one end of the outer floor flaps (2, 4).

9. Powder spray coating cabin or substructure therefor according to at least one of the preceding claims, **characterized in that** at least one of the suction openings (100, 102) is formed in a longitudinal end section of the floor part (18) that can be walked on or adjacent to one end of the floor part (18) that can be walked on.

10. Powder spray coating cabin or substructure therefor according to at least one of the preceding claims, **characterized in that** a plurality of suction ducts (26, 28; 26, 28, 326) are provided, which are assigned to various longitudinal floor gaps (14, 16, 20, 22; 136, 138; 336, 338) and various floor flaps (2, 4; 122, 124; 302).

11. Powder spray coating cabin or substructure therefor according to at least one of the preceding claims, **characterized in that** the longitudinal floor gaps further removed from the centre of the cabin or the substructure in the transverse direction have a greater gap width defined for spray coating operation than the longitudinal floor gaps arranged closer to the centre.

12. Powder spray coating cabin or substructure therefor according to at least one of the preceding claims, **characterized in that** the floor parts further removed from the transverse centre of the cabin or of the substructure in the transverse direction which have the form of a floor part that can be walked on or which have the form of one of the floor flaps are arranged higher than the floor parts arranged closer to the centre, the underside of the floor flaps, at least on the inner longitudinal flap side, being higher than the upper side of the floor part adjacent to it on the inside.

13. Powder spray coating cabin or substructure therefor according to at least one of the preceding claims, **characterized in that** the inner flap part (112, 114) of the outer floor flaps (2, 4) overlaps the adjacent floor part (18) when the outer floor flaps are set to the smallest width of the inner longitudinal floor gaps (20, 22).

## Revendications

1. Cabine d'application de revêtement pulvérulent ou infrastructure pour cette dernière, au-dessus de laquelle des objets à revêtir peuvent être transportés à travers la cabine dans une direction longitudinale de la cabine, et comportant des parois longitudinales extérieures, **caractérisée en ce que** des clapets de sol extérieurs (2, 4) forment des parties de sol disposées à proximité des parois longitudinales extérieures (6, 8) et peuvent tourner autour d'un axe de rotation (10, 12) s'étendant en direction longitudinale, dans lequel des fentes de sol longitudinales extérieures (14, 16) s'étendant en direction longitudinale sont formées respectivement entre les clapets de sol extérieurs (2, 4) et les parois longitudinales (6, 8); **en ce qu'**il se trouve entre les deux clapets de sol extérieurs (2, 4) une zone dans laquelle il est prévu au moins une autre partie de sol (18, 302, 318, 418; 122, 124, 18), qui ou dont une (18; 302) est une partie de sol centrale disposée au milieu de la cabine en direction transversale; et **en ce qu'**une fente de sol longitudinale intérieure (20, 22) est formée respectivement sur le côté intérieur des clapets de sol extérieurs (2, 4) situé à l'opposé de la fente de sol longitudinale extérieure (14, 16), chaque fois entre le clapet de sol extérieur (2, 4) et l'au moins une autre partie de sol (18; 122, 124; 318, 418) proche de celui-ci; **en ce que** la largeur des fentes de sol longitudinales est réglable en faisant tourner les clapets de sol proches de celles-ci; **en ce que** les clapets de sol et les fentes de sol longitudinales sont disposés au-dessus d'au moins un canal d'aspiration (26, 28; 326) et recouvrent celui-ci ou ceux-ci; **en ce qu'**au moins une des autres parties de sol est une partie de sol praticable (18; 318, 418); **en ce que** la partie de sol praticable (18; 318, 418) est pourvue sur sa face supérieure d'orifices de sortie d'air comprimé (50) pour souffler de l'air comprimé sur la surface de la partie de sol praticable en direction d'au moins une des fentes de sol longitudinales (20, 22; 136, 138; 20, 22, 336, 338) se trouvant sur les deux côtés longitudinaux de-la partie de sol praticable.

2. Cabine d'application de revêtement pulvérulent ou infrastructure pour cette dernière selon la revendication 1, **caractérisée en ce que** la partie de sol centrale (18) est la partie de sol praticable et **en ce que** les fentes de sol longitudinales intérieures (20, 22) sont limitées d'une part par cette partie de sol centrale praticable (18) et d'autre part par les deux clapets de sol extérieurs (2, 4).

3. Cabine d'application de revêtement pulvérulent ou infrastructure pour cette dernière selon la revendication 1, **caractérisée en ce que** la partie de sol centrale (18) est la partie de sol praticable; **en ce qu'**un clapet de sol intérieur (122, 124) est chaque fois disposé entre la partie de sol centrale praticable (18) et les deux clapets de sol extérieurs (2, 4); **en ce que** les clapets de sol intérieurs (122, 124) peuvent tourner autour d'un axe longitudinal (132, 134) et limitent sur leur côté extérieur, avec les clapets de sol extérieurs (2, 4), les fentes de sol longitudinales intérieures (20, 22) et sur leur côté intérieur, avec la partie de sol centrale praticable (18), des fentes de sol longitudinales les plus intérieures (136, 138), dans laquelle les clapets de sol intérieurs (122, 124) et les fentes de sol longitudinales les plus intérieures (136, 138) sont disposés au-dessus d'au moins un des canaux d'aspiration (26, 28) et recouvrent celui-ci.

4. Cabine d'application de revêtement pulvérulent ou infrastructure pour cette dernière selon la revendication 1, **caractérisée en ce que** la partie de sol centrale (302) est un clapet de sol central, qui peut tourner autour d'un axe de rotation (310) s'étendant en direction longitudinale; **en ce qu'**il se trouve respectivement, entre le clapet de sol central (302) et les deux clapets de sol extérieurs (2, 4), une partie de sol praticable (318, 418), qui forme sur son côté intérieur, avec le clapet de sol central (302), une fente de sol longitudinale la plus intérieure (336, 338) et qui limite respectivement sur son côté extérieur, avec le clapet de sol extérieur concerné (2, 4), une des deux fentes de sol longitudinales intérieures (20, 22), dans laquelle le clapet de sol central (302) et les fentes de sol longitudinales (336, 338) limitées par celui-ci sont disposés au-dessus d'au moins un des canaux d'aspiration (326) et ce canal d'aspiration est ouvert vers le clapet de sol central (302) et vers les fentes de sol longitudinales les plus intérieures (336, 338).

5. Cabine d'application de revêtement pulvérulent ou infrastructure pour cette dernière selon au moins une des revendications précédentes, **caractérisée en ce qu'**il est prévu, sur la face supérieure d'au moins un des clapets de sol (2, 4; 122, 124; 302), des orifices de sortie d'air comprimé (50) pour souffler de l'air comprimé en direction d'au moins une des fentes de sol longitudinales (14, 16; 20, 22; 136, 138; 336, 338) limitées par ce clapet de sol.

6. Cabine d'application de revêtement pulvérulent ou infrastructure pour cette dernière selon la revendication 5, **caractérisée en ce qu'**un chemin d'air comprimé (84) axial à l'axe de rotation (10, 22; 132, 134, 310) est formé vers l'au moins un clapet de sol et à l'intérieur du clapet de sol transversalement à l'axe de rotation jusqu'à la face supérieure de ce clapet de sol.

7. Cabine d'application de revêtement pulvérulent ou infrastructure pour cette dernière selon au moins une des revendications précédentes, **caractérisée en ce qu'**au moins un orifice d'aspiration (92, 94, 96, 98; 100, 102) est formé dans celle-ci, au moins à une extrémité longitudinale, de préférence aux deux extrémités longitudinales, dans le sol de la cabine au-dessus d'au moins un des canaux d'aspiration (26, 28; 326) et communique avec ce canal d'aspiration.

8. Cabine d'application de revêtement pulvérulent ou infrastructure pour cette dernière selon la revendication 7, **caractérisée en ce qu'**au moins un des orifices d'aspiration (92, 94, 96, 98) est formé en face d'une face frontale des clapets de sol extérieurs (2, 4).

9. Cabine d'application de revêtement pulvérulent ou infrastructure pour cette dernière selon au moins une des revendications précédentes, **caractérisée en ce qu'**au moins un des orifices d'aspiration (100, 102) est formé dans une partie d'extrémité longitudinale de la partie de sol praticable (18) ou à proximité d'une face frontale de la partie de sol praticable (18).

10. Cabine d'application de revêtement pulvérulent ou infrastructure pour cette dernière selon au moins une des revendications précédentes, **caractérisée en ce qu'**il est prévu plusieurs canaux d'aspiration (26, 28; 26, 28, 326), qui sont associés à différentes fentes de sol longitudinales (14, 16, 20, 22; 136, 138; 336, 338) et à différente clapets de sol (2, 4; 122, 124; 302).

11. Cabine d'application de revêtement pulvérulent ou infrastructure pour cette dernière selon au moins une des revendications précédentes, **caractérisée en ce que** les fentes de sol longitudinales plus éloignées du milieu de la cabine ou de l'infrastructure en direction transversale présentent une largeur de fente définie pour le fonctionnement de revêtement par pulvérisation plus grande que les fentes de sol longitudinales disposées plus près du milieu.

12. Cabine d'application de revêtement pulvérulent ou infrastructure pour cette dernière selon au moins une des revendications précédentes, **caractérisée en ce que** les parties de sol plus éloignées en direction transversale du milieu transversal de la cabine ou de l'infrastructure, qui ont la forme d'une partie de sol praticable ou la forme d'un des clapets de sol, sont disposées plus haut que les parties de sol disposées plus près du milieu, dans laquelle la face inférieure des clapets de sol est située plus haut, au moins sur le côté longitudinal intérieur du clapet, que la face supérieure de la partie de sol voisine à l'intérieur.

13. Cabine d'application de revêtement pulvérulent ou infrastructure pour cette dernière selon au moins une des revendications précédentes, **caractérisée en ce que** la partie de clapet intérieure (112, 114) des clapets de sol extérieurs (2, 4) chevauche la partie de sol adjacente (18), lorsque les clapets de sol extérieurs sont réglés à une très petite largeur des fentes de sol longitudinales intérieures (20, 22).
